# FASCICULE DE BREVET EUROPEEN

(11) **EP 2 982 813 B1**
(45) Date de publication et mention de la délivrance du brevet: **15.02.2017**
(21) Numéro de dépôt: 15179740.4
(22) Date de dépôt: 04.08.2015
(51) Int. Cl.: E04G 11/56, E04G 11/50

(54) **POUTRELLE PRIMAIRE DE SOUTIEN A LONGUEUR AJUSTABLE**
HAUPTSTÜTZBALKEN MIT VERSTELLBARER LÄNGE
PRIMARY SUPPORT BEAM WITH ADJUSTABLE LENGTH

(30) Priorité: 05.08.2014 FR 1457622
(43) Date de publication de la demande: 10.02.2016
(73) Titulaire: ALPHI, 73420 Viviers du Lac (FR); Universite de Chambery, 73000 Chambery (FR)
(72) Inventeur: Perrotin, Pascal, 73370 Bourget du Lac (FR); Philippe, Sébastien, 73100 Gresy sur Aix (FR); Souvignet, Alexandre, 73100 Pugny Chatenod (FR)
(74) Mandataire: Cabinet Poncet

(56) Documents cités:
- EP-A1- 2 754 778
- CN-U- 202 441 051
- DE-C- 801 952
- US-A- 2 167 413
- US-A- 3 108 663

## Description

La présente invention concerne une poutrelle primaire de soutien pour coffrage de dalle ou analogue, et concerne plus particulièrement une poutrelle primaire de soutien à longueur ajustable.

Du document EP 1 234 929 A1, on connaît une poutrelle primaire de soutien pour la construction de dalles par coffrage. Cette poutrelle primaire présente une longueur non ajustable. Pour s'adapter aux différentes dimensions de dalles à coffrer, le fournisseur de matériel de coffrage de dalle ou analogue doit ainsi tenir en stock un grand nombre de références de poutrelles primaires, présentant toutes des longueurs différentes.

Le document US 2,167,413 A décrit une poutrelle de soutien temporaire dans le domaine de la construction, dont la longueur peut être ajustée. Le but premier de ce document est toutefois de permettre un retrait de la poutrelle perpendiculairement par rapport à la surface supportée une fois qu'il n'y a plus besoin de soutien. Pour ce faire, la poutrelle comporte deux tronçons qui ne sont pas en permanence maintenus colinéaires et à coulissement entre eux. Par ailleurs, lorsque les deux tronçons sont maintenus colinéaires entre eux, ce maintien est effectué par des moyens de verrouillage qui s'opposent alors à un coulissement des tronçons l'un par rapport à l'autre.

Le document US 3,108,663 A décrit une poutrelle de soutien constituée d'un premier tronçon et d'un deuxième tronçon capables de coulisser l'un par rapport à l'autre. Ces tronçons sont toutefois dépourvus de moyens permettant un accrochage satisfaisant d'autres poutrelles dites « secondaires ». D'ailleurs, l'accrochage de poutrelles secondaires n'est ni décrit ni suggéré.

Le document CN 202 441 051 U décrit une poutrelle de soutien constituée par deux tronçons disposés à coulissement entre eux. Ce coulissement est permis par une complémentarité des sections transversales des tronçons. Ces tronçons sont toutefois dépourvus de moyens permettant un accrochage satisfaisant d'autres poutrelles dites « secondaires ». D'ailleurs, l'accrochage de poutrelles secondaires n'est ni décrit ni suggéré. Au contraire, la réalisation d'une plateforme ou structure de coffrage de dalle se fait par entrecroisement de poutrelles.

Du document US 2006/0042179 A1, on connaît une poutrelle primaire de soutien pour la construction de dalles par coffrage. Cette poutrelle primaire présente une longueur ajustable grâce à deux éléments montés à coulissement l'un dans l'autre. Pour ce faire, l'un des éléments présente une section transversale très inférieure à l'autre des éléments, de façon à pouvoir être reçu et contenu dans ce dernier.

La poutrelle primaire du document US 2006/0042179 A1 est toutefois dépourvue de moyens permettant l'accrochage de poutrelles secondaires sur la totalité de sa longueur, notamment lorsqu'elle est déployée à longueur maximale. Cette poutrelle est donc difficilement utilisable en tant que poutrelle primaire de soutien pour coffrage de dalle ou analogue. Le coffrage d'une dalle ou analogue requiert en effet la solidarisation les unes aux autres d'une pluralité de poutrelles primaires et d'une pluralité de poutrelles secondaires servant d'entretoises entre lesdites poutrelles primaires.

Le document EP 2 754 778 A1 décrit une poutrelle primaire de soutien conforme au préambule de la revendication 1. Comme la poutrelle du document US 2006/0042179 A1, la poutrelle du document EP 2 754 778 A1 présente l'inconvénient d'être dépourvue de moyens permettant l'accrochage de poutrelles secondaires sur la totalité de sa longueur, notamment lorsqu'elle est déployée à longueur maximale.

Un problème proposé par l'invention est de fournir une poutrelle primaire de soutien pour coffrage de dalle ou analogue, comportant une longueur ajustable afin de diminuer le nombre des références de poutrelles primaires que doit tenir en stock le fournisseur de matériel de coffrage de dalle ou analogue.

Simultanément, l'invention vise à fournir une poutrelle primaire dont l'ajustabilité en longueur ne nuit pas à un accrochage satisfaisant de poutrelles secondaires pour la formation d'une structure de soutien pour coffrage de dalle ou analogue.

Pour atteindre ces objets ainsi que d'autres, l'invention propose une poutrelle primaire de soutien selon la revendication 1.

Une telle poutrelle primaire de soutien est ajustable en longueur pour se conformer aux différentes dimensions de dalles à coffrer. Les goulottes latérales respectives de réception des premier tronçon et deuxième tronçon permettent un accrochage satisfaisant de poutrelles secondaires le long des premier et deuxième tronçons par un appui vertical et une opposition à tout déplacement axial à l'écart de la première direction longitudinale. Et les goulottes latérales respectives de réception des premier tronçon et deuxième tronçon présentant un recouvrement permanent, on dispose de goulottes latérales continues de chaque côté de la poutrelle primaire de soutien : il est ainsi possible d'accrocher des poutrelles secondaires selon la totalité de la longueur de la poutrelle primaire de soutien, sans interruption.

Avantageusement, on peut prévoir que :
- les ailes latérales des goulottes latérales de réception du premier tronçon sont distantes des ailes latérales respectives des goulottes latérales de réception du deuxième tronçon selon une distance comprise entre environ 4 mm et environ 10 mm.

Un tel écart entre les ailes latérales permet d'évacuer de façon fiable la laitance de béton qui viendrait à couler dans les goulottes latérales de réception des premier et deuxième tronçons. Par une évacuation efficace, on limite les risques que cette laitance vienne gêner le coulissement ultérieur entre les premier et deuxième tronçons.

De préférence, des moyens de butée peuvent limiter le coulissement des premier et deuxième tronçons à l'écart l'un de l'autre, pour définir une position d'extension maximale.

On empêche ainsi tout déboîtement accidentel des premier et deuxième tronçons lors de l'extension de la poutrelle primaire en longueur.

Avantageusement, les moyens de glissière peuvent comporter :
- sur l'un des premier ou deuxième tronçons, au moins une nervure longitudinale,
- sur l'autre des premier ou deuxième tronçons, au moins une gorge longitudinale conformée pour recevoir ladite au moins une nervure longitudinale à coulissement selon la première direction longitudinale.

On dispose ainsi de moyens de glissière simples et robustes, avec seulement deux éléments constitutifs. Ces éléments constitutifs, à savoir la nervure et la gorge longitudinales, peuvent être réalisés de façon simple et peu onéreuse en étant prévus dans la forme de section transversale de profilés constituant les premier et deuxième tronçons.

De préférence, la nervure longitudinale et la gorge longitudinale peuvent être conformées de sorte que la gorge longitudinale reçoive la nervure longitudinale de façon rétentive pour s'opposer à toute extraction de la nervure longitudinale hors de la gorge longitudinale lors d'un mouvement d'extraction exercé selon une direction transversale à la première direction longitudinale.

Les moyens de glissière, de constitution simple et robuste, participent ainsi également à une rétention réciproque entre les premier et deuxième tronçons pour limiter les risques de démontage accidentel de la poutrelle primaire de soutien.

Pour une rétention réciproque entre les premier et deuxième tronçons, on peut avantageusement prévoir que :
- la nervure longitudinale comporte une section transversale à contour extérieur s'étendant angulairement selon plus de 180°,
- la gorge longitudinale comporte une section transversale conformée pour recevoir la nervure longitudinale dans un contour intérieur selon un recouvrement s'étendant angulairement selon plus de 180°.

De préférence, on peut prévoir que :
- les premier et deuxième tronçons ont chacun une portion à section transversale sensiblement en forme de U inversé, avec deux branches reliées par une base, lesdites portions étant disposées à recouvrement l'une de l'autre,
- les moyens de glissière sont disposés entre les deux portions à section transversale sensiblement en forme de U inversé, au niveau de la base du U.

Les moyens de glissière se trouvent enfermés entre les deux U inversés et donc protégés contre les chocs et les écoulements de liquides (tels que de la laitance de béton) qui pourraient fausser ou gripper les moyens de glissière.

Avantageusement, on peut prévoir des moyens de verrouillage permettant d'immobiliser les premier et deuxième tronçons l'un par rapport à l'autre selon la première direction longitudinale.

Les moyens de verrouillage permettent de fixer temporairement mais de façon fiable la longueur totale de la poutrelle primaire de soutien, pour une bonne stabilité et une bonne rigidité de la structure de coffrage de dalle ou analogue.

De préférence, on peut prévoir que :
- les premier et deuxième tronçons comportent respectivement un premier profilé et un deuxième profilé emboîtés partiellement l'un dans l'autre à coulissement selon la première direction longitudinale,
- les premier et deuxième profilés ont chacun une extrémité libre comportant un nez d'accrochage destiné à coopérer avec un étai de soutien.

La poutrelle primaire de soutien est ainsi constituée de seulement deux tronçons disposés à coulissement. Son réglage en longueur est ainsi plus rapide et plus facile qu'une poutrelle primaire de soutien constituée en trois tronçons ou plus.

Avantageusement, on peut prévoir que :
- le premier tronçon comporte à son extrémité libre un profilé de jonction portant le nez d'accrochage,
- le profilé de jonction comporte une section transversale identique à la section transversale du deuxième profilé, et est disposé de façon à prolonger de façon continue le deuxième profilé lorsque les premier et deuxième tronçons sont en position de repli,
- un profilé de protection s'étend depuis le profilé de jonction et à l'intérieur du deuxième profilé.

La poutrelle primaire de soutien présente ainsi une surface supérieure de portage continue lorsque les premier et deuxième tronçons sont en position de repli.

Dans la poutrelle primaire de soutien selon l'invention, les goulottes latérales de réception sont agencées à coulissement l'une dans l'autre. Cela pose un problème supplémentaire qui est de garantir que toutes les poutrelles secondaires de soutien, venant en appui vertical dans les goulottes latérales de réception du premier tronçon et/ou du deuxième tronçon, aient chacune leur surface supérieure portante (destinée à soutenir une charge) située à une même hauteur pour définir un plan de soutien. En effet, la surface supérieure portante des poutrelles secondaires de soutien reçoit généralement en appui des plaques en bois contreplaqué sur lesquelles est coulée la dalle en béton. Lorsqu'une plaque est soutenue par des poutrelles non coplanaires, elle se déforme et la dalle ainsi réalisée suit la surface déformée de la plaque et manque donc de planéité. Il importe donc que les plaques en bois contreplaqué soient soutenues par des poutrelles dont les faces supérieures sont à une même hauteur, pour réaliser une dalle en béton à face inférieure rigoureusement plane.

Pour résoudre ce problème spécifique supplémentaire, l'invention propose une structure de soutien pour coffrage de dalle ou analogue, comportant :
- au moins une poutrelle primaire de soutien telle que décrite précédemment,
- au moins une poutrelle secondaire de soutien ayant une structure de raccordement destinée à être reçue en appui vertical dans les goulottes latérales de réception du premier tronçon ou du deuxième tronçon, et ayant une surface supérieure portante destinée à soutenir une charge,
dans laquelle la structure de raccordement et les goulottes latérales de réception des premier et deuxième tronçons sont conformées de façon que, lorsque la structure de raccordement est située simultanément en correspondance d'une goulotte latérale de réception du premier tronçon et d'une goulotte latérale de réception du deuxième tronçon, la structure de raccordement vient simultanément en appui vertical sur la goulotte latérale de réception du premier tronçon et sur la goulotte latérale de réception du deuxième tronçon.

Avantageusement, on peut prévoir que :
- chaque goulotte latérale de réception du premier tronçon comporte une aile latérale de recouvrement venant recouvrir transversalement au moins partiellement la bordure latérale des goulottes latérales de réception du deuxième tronçon,
- lorsque la structure de raccordement est située simultanément en correspondance d'une goulotte latérale de réception du premier tronçon et d'une goulotte latérale de réception du deuxième tronçon, la structure de raccordement vient simultanément en appui vertical sur l'aile latérale de goulotte latérale de réception du deuxième tronçon et sur l'aile latérale de recouvrement de la goulotte latérale de réception du premier tronçon.

D'autres objets, caractéristiques et avantages de la présente invention ressortiront de la description suivante de modes de réalisation particuliers, faite en relation avec les figures jointes, parmi lesquelles :
- la figure 1 est une vue en perspective d'un mode de réalisation particulier de poutrelle primaire de soutien selon l'invention, en position de repli ;
- la figure 2 est une vue en perspective de la poutrelle primaire de soutien de la figure 1, en position d'extension ;
- la figure 3 est vue en perspective de la poutrelle primaire de soutien des figures 1 et 2, en position d'extension et munie d'un profilé de protection ;
- la figure 4 est une vue de détails et en perspective de moyens de butée ;
- la figure 5 est une vue en coupe transversale de la poutrelle primaire de soutien des figures 1 à 3 ;
- la figure 6 est une vue partielle d'une structure de soutien de coffrage de dalle ou analogue, comportant une poutrelle primaire de soutien des figures 1 à 5 vue de face et recevant en appui une poutrelle secondaire de soutien située simultanément en correspondance de goulottes latérales de réception d'un premier tronçon et d'un deuxième tronçon ;
- la figure 7 est une vue de la structure de soutien de la figure 6, avec la poutrelle de soutien vue de face et recevant en appui une poutrelle secondaire de soutien située seulement en correspondance de la goulotte latérale de réception du premier tronçon ; et
- la figure 8 est une vue de la structure de soutien de la figure 6, avec la poutrelle de soutien vue de face et recevant en appui une poutrelle secondaire de soutien située seulement en correspondance de la goulotte latérale de réception du deuxième tronçon.

Sur les figures 1 à 5 est illustré un mode de réalisation particulier de poutrelle primaire de soutien 1 pour coffrage de dalle ou analogue, s'étendant selon une première direction longitudinale I-I. la poutrelle primaire de soutien 1 comporte un premier tronçon 2 et un deuxième tronçon 3 s'étendant respectivement selon une deuxième direction longitudinale II-II et selon une troisième direction longitudinale III-III. Les premier et deuxième tronçons 2 et 3 sont disposés à coulissement l'un par rapport à l'autre selon la première direction longitudinale I-I par des moyens de glissière 4. Les directions longitudinales I-I, II-II et III-III sont ici parallèles. Les premier tronçon 2 et deuxième tronçon 3 sont ainsi déplaçables entre une position de repli (figure 1), dans laquelle le recouvrement d'un tronçon par l'autre est le plus grand, et au moins une position d'extension (figure 2), dans lequel le recouvrement d'un tronçon 2 ou 3 par l'autre est moindre qu'en position de repli.

Sur la figure 5, on voit plus particulièrement que, de chaque côté sur les premier et deuxième tronçons 2 et 3, on prévoit des goulottes latérales respectives de réception 2a et 2b, 3a et 3b de poutrelle secondaire de soutien. La goulotte latérale de réception 3a coulisse à l'intérieur de la goulotte latérale de réception 2a, tandis que la goulotte latérale de réception 3b coulisse à l'intérieur de la goulotte latérale de réception 2b. Quelles que soient les positions relatives des premier et deuxième tronçons 2 et 3 l'un par rapport à l'autre en coulissement entre la position de repli (figure 1) et la position d'extension (figure 2), les goulottes latérales respectives de réception 3a et 3b du deuxième tronçon 3 ont un recouvrement r permanent par rapport aux goulottes latérales respectives de réception 2a et 2b du premier tronçon 2 selon la première direction longitudinale I-I. Les goulottes latérales de réception 2a et 3a forment ainsi une goulotte latérale 1 a sensiblement continue sur un premier côté de la poutrelle primaire de soutien 1, tandis que les goulottes latérales de réception 2b et 3b forment une goulotte de réception 1 b sensiblement continue sur un deuxième côté de la poutrelle primaire de soutien 1.

On voit plus particulièrement sur la figure 5 que les goulottes latérales respectives de réception 2a, 2b, 3a et 3b des premier et deuxième tronçons 2 et 3 comportent chacune une aile latérale 20a, 20b, 30a et 30b adaptée pour recevoir en appui vertical une structure de raccordement 5 d'une poutrelle secondaire de soutien 6 (figures 6 à 8). Les ailes latérales 20a et 20b d'une part, et les ailes 30a et 30b d'autre part, s'étendent à l'écart l'une de l'autre et à l'écart de la première direction longitudinale I-I.

Par ailleurs, depuis chaque aile latérale 20a, 20b, 30a et 30b s'étend une bordure latérale respective 23a, 23b, 33a et 33b s'opposant à tout déplacement axial (selon des mouvements illustrés par les flèches M1 et M2 sur la figure 5) à l'écart de la première direction longitudinale I-I de la structure de raccordement 5 de la poutrelle secondaire de soutien 6 (figures 6 à 8). Les bordures latérales 23a, 23b, 33a et 33b s'étendent en direction de la surface supérieure portante 100 de la poutrelle primaire de soutien 1 destinée à soutenir une charge.

L'aile latérale 20a est distante de l'aile latérale 30a selon une distance d (figure 5) comprise entre environ 4 mm et environ 10 mm. De façon comparable, l'aile latérale 20b est distante de l'aile latérale 30b selon une distance d comprise entre environ 4 mm et environ 10 mm.

Des moyens de butée 7, plus particulièrement visibles sur les figures 2 et 4, limitent le coulissement des premier et deuxième tronçons 2 et 3 à l'écart l'un de l'autre selon la première direction longitudinale I-I. Les moyens de butée 7 définissent la position d'extension maximale de la poutrelle primaire de soutien 1. Les moyens de butée 7 empêchent également toute séparation accidentelle des premier et deuxième tronçons 2 et 3 de la poutrelle primaire de soutien 1.

De façon plus précise, on voit sur les figures 4 et 5 que les moyens de butée 7 comportent une tige filetée 8 fixe selon la première direction longitudinale I-I par rapport au premier tronçon 2. La tige filetée 8 est munie d'une tête hexagonale 9 à une première extrémité, et d'une poignée 10 à son autre extrémité. Entre ces deux extrémités, la tige filetée 8 traverse le deuxième tronçon 3 à travers un trou oblong 11 et passe dans deux orifices circulaires 12a et 12b prévus dans le premier tronçon 2. La tige filetée 8 est en prise dans un écrou fileté 13 qui est fixe par rapport au premier tronçon 2. La position d'extension maximale est atteinte lorsque l'extrémité 11a du trou oblong 11 vient au contact de la tige filetée 8.

On comprend que la tige filetée 8, munie de sa tête hexagonale 9 et de sa poignée 10, définit, par coopération avec l'écrou fileté 13, des moyens de verrouillage 14 permettant d'immobiliser les premiers et deuxièmes tronçons 2 et 3 l'un par rapport à l'autre selon la première direction longitudinale I-I. Pour verrouiller les premier et deuxième tronçons 2 et 3 l'un par rapport à l'autre, on tourne la poignée 10 autour de la quatrième direction axiale IV-IV de façon à déplacer la tige filetée 8 (par coopération avec l'écrou fileté 13 selon le mouvement illustré par la flèche 15). La tête hexagonale 9 et l'écrou fileté 13 viennent alors serrer les premier et deuxième tronçons 2 et 3 les uns contre les autres pour les immobiliser l'un par rapport à l'autre.

Pour libérer les premier et deuxième tronçons 2 et 3 en coulissement selon la première direction longitudinale I-I, la poignée 10 est tournée autour de la quatrième direction axiale IV-IV de façon à provoquer un mouvement de la tige filetée 8 inverse à celui illustré par la flèche 15. La tête hexagonale 9 s'écarte alors du deuxième tronçon 3 qui, n'étant plus pressé contre le premier tronçon 2, peut coulisser selon la première direction longitudinale I-I.

On voit plus particulièrement sur les figures 4 et 5 que les moyens de glissière 4 comportent :
- deux nervures longitudinales 16a et 16b sur le premier tronçon 2,
- deux gorges longitudinales 17a et 17b sur le deuxième tronçon 3.
- les gorges longitudinales 17a et 17b sont conformées pour recevoir les nervures longitudinales 16a et 16b à coulissement selon la première direction longitudinale I-I.

Sur la figure 5, on voit que les nervures longitudinales 16a et 16b et les gorges longitudinales 17a et 17b sont conformées de sorte que les gorges longitudinales 17a et 17b reçoivent respectivement les nervures longitudinales 16a et 16b de façon rétentive.

Cette rétention s'oppose à toute extraction des nervures longitudinales 16a et 16b hors des gorges longitudinales 17a et 17b lors d'un mouvement d'extraction exercé selon une direction transversale par rapport à la première direction longitudinale I-I.

Pour ce faire, on prévoit ici des nervures longitudinales 16a et 16b comportant des sections transversales à contour extérieur s'étendant angulairement selon plus de 180°. De leur côté, les gorges longitudinales 17a et 17b comportent des sections transversales conformées pour recevoir les nervures longitudinales 16a et 16b dans un contour intérieur selon un recouvrement R s'étendant angulairement selon un angle A de plus de 180°.

En d'autres termes, la poutrelle primaire de soutien 1 illustrée sur la figure 5 comprend des premier et deuxième tronçons 2 et 3 comportant respectivement un premier profilé 200 et un deuxième profilé 300 emboîtés partiellement l'un dans l'autre à coulissement selon la première direction longitudinale I-I. Sur les figures 1 à 3, on voit que les premier et deuxième profilés 200 et 300 ont chacun une extrémité libre 18 et/ou 19 comportant un nez d'accrochage 20 destiné à coopérer avec un étai de soutien (en l'espèce, destiné à venir en appui vertical sur une platine d'extrémité d'un étai de soutien de façon comparable à ce qui est illustré sur la figure 4 du document EP 1 234 929 A1).

Sur la figure 5, on voit que le premier tronçon 2 comporte une portion U2 à section transversale sensiblement en forme de U inversé, avec deux branches U20 et U21 reliées par une base U22. De son côté, le deuxième tronçon 3 comporte une portion U3 à section transversale sensiblement en forme de U inversé, avec deux branches U30 et U31 reliées par une base U32.

Les moyens de glissière 4, ici constitués par les nervures longitudinales 16a et 16b et gorges longitudinales 17a et 17b, sont disposés entre les deux portions U2 et U3 à section transversale sensiblement en forme de U inversé, au niveau des bases U22 et U32 des U inversés. Les moyens de glissière 4 sont ainsi bien protégés contre les éléments extérieurs (chocs, débris, liquides, ...) pouvant mener à une déformation ou un grippage.

De façon à protéger en permanence les moyens de glissière 4, on prévoit un profilé de protection 21 (figure 3) s'étendant depuis un profilé de jonction 22 et à l'intérieur du deuxième profilé 300. Le profilé de jonction 22 est disposé à l'extrémité libre 18 du premier tronçon 2 et porte le nez d'accrochage 20. Le profilé de jonction 22 comporte une section transversale identique à la section transversale du deuxième profilé 300, et est disposé de façon à prolonger de façon continue le deuxième profilé 300 lorsque les premier et deuxième tronçons 2 et 3 sont en position de repli (voir figure 1).

Sur la figure 5, on voit que chaque goulotte latérale de réception 2a et 2b du premier tronçon 2 comporte une aile latérale de recouvrement 24a et 24b venant recouvrir transversalement au moins partiellement les bordures latérales 33a et 33b des goulottes latérales de réception 3a et 3b du deuxième tronçon 3.

On voit plus particulièrement sur la figure 6 que, lorsque la structure de raccordement 5 est située simultanément en correspondance de la goulotte latérale de réception 2a du premier tronçon 2 et de la goulotte latérale de réception 3a du deuxième tronçon 3, la structure de raccordement 5 vient simultanément en appui vertical sur l'aile latérale 30a de goulotte latérale de réception 3a du deuxième tronçon 3 et sur l'aile latérale de recouvrement 24a de la goulotte latérale de réception 2a du premier tronçon 2.

Ainsi, lorsque la structure de raccordement 5 est située simultanément en correspondance d'une goulotte latérale de réception 2a du premier tronçon 2 et d'une goulotte latérale de réception 3a du deuxième tronçon 3, elle vient simultanément en appui vertical sur la goulotte latérale de réception 2a du premier tronçon, et sur la goulotte latérale de réception 3a du deuxième tronçon 3. Naturellement, il en est de même avec les goulottes latérales de réception 2b et 3b avec l'aile latérale 30b et l'aile latérale de recouvrement 24b lorsqu'une poutrelle secondaire de soutien 6 vient en appui de façon symétrique de l'autre côté de la poutrelle primaire de soutien 1.

De cette façon, que la structure de raccordement 5 de la poutrelle secondaire de soutien 6 soit située en correspondance simultanément des goulottes latérales 2a et 3a ou 2b et 3b (figure 6), ou en correspondance seulement de la goulotte latérale de réception 2a ou 2b (figure 7), ou en correspondance seulement de la goulotte latérale de réception 3a ou 3b (figure 8), on est certain que toutes les surfaces supérieures portantes 60 de poutrelles secondaires de soutien 6 adjacentes sont situées à une seule et même hauteur.

Sur les figures 6 à 8, on voit que la surface supérieure portante 60 de la poutrelle secondaire de soutien 6 et la surface supérieure portante 100 de la poutrelle primaire de soutien 1 sont situées à une même hauteur selon la direction verticale V-V.

Ainsi, toutes les surfaces supérieures portantes 60 des poutrelles secondaires 6 adjacentes sont situées dans un même plan P horizontal que la surface supérieure portante 100 de la poutrelle primaire de soutien 1.

Lors du stockage de la poutrelle primaire de soutien 1, les premier et deuxième tronçons 2 et 3 sont disposés en position de repli (figure 1) de façon à limiter au maximum l'encombrement de la poutrelle primaire de soutien 1. Pour interdire tout coulissement intempestif des premier et deuxième tronçons 2 et 3 depuis leur position de repli vers une position d'extension, les moyens de verrouillage 14 immobilisent les premier et deuxième tronçons l'un par rapport à l'autre selon la première direction longitudinale I-I.

Lorsqu'un opérateur utilise la poutrelle primaire de soutien 1 pour la construction d'une structure de soutien pour coffrage de dalle ou analogue, celui-ci peut avoir besoin d'augmenter la longueur de la poutrelle primaire de soutien 1. L'opérateur actionne alors les poignées 10 de façon à libérer les moyens de verrouillage 14 et autoriser un coulissement des premier et deuxième tronçons 2 et 3 l'un par rapport à l'autre selon la première direction longitudinale I-I. L'opérateur fait ensuite coulisser les premier et deuxième tronçons 2 et 3 l'un par rapport à l'autre vers une position d'extension jusqu'à donner une longueur satisfaisante à la poutrelle primaire de soutien 1. Une fois cette longueur satisfaisante atteinte, l'opérateur actionne les poignées 10 des moyens de verrouillage 14 pour immobiliser les premier et deuxième tronçons 2 et 3 l'un par rapport à l'autre selon la première direction longitudinale I-I. Pendant ce coulissement, les moyens de glissière 4 restent bien protégés des chocs et corps étrangers (débris solides ou liquides) en étant au moins partiellement contenus entre les deux portions U2 et U3 sensiblement en forme de U inversé. Et les portions des nervures longitudinales 16a et 16b extraites lors du mouvement de coulissement hors des gorges longitudinales 17a et 17b (figure 2) restent malgré tout bien protégées grâce au profilé de protection 21.

La poutrelle primaire de soutien 1 est ensuite disposée en appui sur les platines supérieures de deux étais de soutien. Des poutrelles secondaires de soutien 6 sont ensuite disposées en appui sur les côtés et le long de la poutrelle primaire de soutien 1. Pour ce faire, les extrémités des poutrelles secondaires de soutien 6 viennent reposer sur les goulottes latérales 1 a et 1 b de la poutrelle primaire de soutien 1.

En fonction de la position des poutrelles secondaires de soutien 6 par rapport à la poutrelle primaire de soutien 1 selon la première direction longitudinale I-I, la structure de raccordement 5 de certaines poutrelles secondaires de soutien 6 vient en appui vertical simultanément sur les goulottes latérales de réception 2a et 3a ou 2b et 3b (figure 6), ou vient seulement en appui sur la goulotte latérale de réception 2a ou 2b (figure 7), ou vient seulement en appui vertical sur la goulotte latérale de réception 3a ou 3b (figure 8).

Quelle(s) que soi(en)t la ou les goulottes latérales de réception 2a, 2b, 3a et 3b sur lesquelles viennent en appui les structures de raccordement 5 respectives des poutrelles secondaires de soutien 6, les surfaces supérieures portantes 60 des poutrelles secondaires de soutien 6 sont toutes situées à une même hauteur par rapport à la poutrelle primaire de soutien 1 selon la direction verticale V-V. Cela procure à la structure de soutien pour coffrage de dalle ou analogue, fabriquée à partir de poutrelles primaires de soutien 1 et de poutrelles secondaires de soutien 6, une surface supérieure portante plane avec de préférence, comme illustré sur les figures 6 à 8, les surfaces supérieures portantes 60 des poutrelles secondaires de soutien 6 situées dans le même plan P que la surface supérieure portante 100 de la poutrelle primaire de soutien 1.

La présente invention n'est pas limitée aux modes de réalisation qui ont été explicitement décrits, mais elle en inclut les diverses variantes et généralisations contenues dans le domaine des revendications ci-après.

## Revendications

1. - Poutrelle primaire (1) de soutien pour coffrage de dalle ou analogue à surface supérieure portante (100) destinée à soutenir une charge, s'étendant selon une première direction longitudinale (I-I), comportant un premier tronçon (2) et un deuxième tronçon (3) s'étendant respectivement selon des deuxième (II-II) et troisième (III-III) directions longitudinales, lesdits premier (2) et deuxième (3) tronçons étant disposés à coulissement l'un par rapport à l'autre selon la première direction longitudinale (I-I) par des moyens de glissière (4) pour être déplaçables entre une position de repli, dans laquelle le recouvrement d'un tronçon (2, 3) par l'autre est le plus grand, et au moins une position d'extension, dans laquelle le recouvrement d'un tronçon (2, 3) par l'autre est moindre qu'en position de repli, dans laquelle :
- de chaque côté sur les premier (2) et deuxième (3) tronçons, on prévoit des goulottes latérales respectives de réception (2a, 2b, 3a, 3b) de poutrelle secondaire de soutien (6),
- chaque goulotte latérale de réception (2a, 2b, 3a, 3b) comporte :
• une aile latérale (20a, 20b, 30a, 30b) destinée à recevoir en appui vertical la structure de raccordement (5) d'une poutrelle secondaire de soutien (6),
• une bordure latérale (23a, 23b, 33a, 33b) conformée pour s'opposer à tout déplacement axial à l'écart de la première direction longitudinale (I-I) de la structure de raccordement (5) de la poutrelle secondaire de soutien (6), s'étendant depuis et à l'écart de l'aile latérale (20a, 20b, 30a, 30b) en direction de la surface supérieure portante (100),
**caractérisée en ce que** :
- lesdits premier (2) et deuxième (3) tronçons sont disposés et maintenus en permanence colinéaires l'un par rapport à l'autre selon la première direction longitudinale (I-I) par les moyens de glissière (4),
- les goulottes latérales respectives de réception (2a, 2b, 3a, 3b) des premier (2) et deuxième (3) tronçons coulissent l'une à l'intérieur de l'autre et ont un recouvrement (r) permanent les unes par rapport aux autres selon la première direction longitudinale (I-I), quelles que soient les positions relatives des premier (2) et deuxième (3) tronçons l'un par rapport à l'autre en coulissement entre la position de repli et ladite au moins une position d'extension.

2. - Poutrelle primaire de soutien (1) selon la revendication 1, **caractérisée en ce que** :
- les ailes latérales (20a, 20b) des goulottes latérales de réception (2a, 2b) du premier tronçon (2) sont distantes des ailes latérales (30a, 30b) respectives des goulottes latérales de réception (3a, 3b) du deuxième tronçon (3) selon une distance (d) comprise entre environ 4 mm et environ 10 mm.

3. - Poutrelle primaire de soutien (1) selon l'une des revendications 1 ou 2, **caractérisée en ce que** des moyens de butée (7) limitent le coulissement des premier (2) et deuxième (3) tronçons à l'écart l'un de l'autre et définissent une position d'extension maximale.

4. - Poutrelle primaire de soutien (1) selon l'une quelconque des revendications 1 à 3, **caractérisée en ce que** les moyens de glissière (4) comportent :
- sur l'un des premier (2) ou deuxième (3) tronçons, au moins une nervure longitudinale (16a, 16b),
- sur l'autre des premier (2) ou deuxième (3) tronçons, au moins une gorge longitudinale (17a, 17b) conformée pour recevoir ladite au moins une nervure longitudinale (16a, 16b) à coulissement selon la première direction longitudinale (I-I).

5. - Poutrelle primaire de soutien (1) selon la revendication 4, **caractérisée en ce que** la nervure longitudinale (16a, 16b) et la gorge longitudinale (17a, 17b) sont conformées de sorte que la gorge longitudinale (17a, 17b) reçoive la nervure longitudinale (16a, 16b) de façon rétentive pour s'opposer à toute extraction de la nervure longitudinale (16a, 16b) hors de la gorge longitudinale (17a, 17b) lors d'un mouvement d'extraction exercé selon une direction transversale à la première direction longitudinale (I-I).

6. - Poutrelle primaire de soutien (1) selon la revendication 5, **caractérisée en ce que** :
- la nervure longitudinale (16a, 16b) comporte une section transversale à contour extérieur s'étendant angulairement selon plus de 180°,
- la gorge longitudinale (17a, 17b) comporte une section transversale conformée pour recevoir la nervure longitudinale (16a, 16b) dans un contour intérieur selon un recouvrement (R) s'étendant angulairement selon plus de 180°.

7. - Poutrelle primaire de soutien (1) selon l'une quelconque des revendications 1 à 6, **caractérisée en ce que** :
- les premier (2) et deuxième (3) tronçons ont chacun une portion (U2, U3) à section transversale sensiblement en forme de U inversé, avec deux branches (U20, U21, U30, U31) reliées par une base, lesdites portions étant disposées à recouvrement l'une de l'autre,
- les moyens de glissière (4) sont disposés entre les deux portions (U2, U3) à section transversale sensiblement en forme de U inversé, au niveau de la base (U22, U32) du U.

8. - Poutrelle primaire de soutien (1) selon l'une quelconque des revendications 1 à 7, **caractérisée en ce que** des moyens de verrouillage (14) permettent d'immobiliser les premier (2) et deuxième (3) tronçons l'un par rapport à l'autre selon la première direction longitudinale (I-I).

9. - Poutrelle primaire de soutien (1) selon l'une quelconque des revendications 1 à 8, **caractérisé en ce que** :
- les premier (2) et deuxième (3) tronçons comportent respectivement un premier profilé (200) et un deuxième profilé (300) emboîtés partiellement l'un dans l'autre à coulissement selon la première direction longitudinale (I-I),
- les premier (200) et deuxième (300) profilés ont chacun une extrémité libre (18, 19) comportant un nez d'accrochage (20) destiné à coopérer avec un étai de soutien.

10. - Poutrelle primaire de soutien (1) selon la revendication 9, **caractérisée en ce que** :
- le premier tronçon (2) comporte à son extrémité libre (18) un profilé de jonction (22) portant le nez d'accrochage (20),
- le profilé de jonction (22) comporte une section transversale identique à la section transversale du deuxième profilé (300), et est disposé de façon à prolonger de façon continue le deuxième profilé (300) lorsque les premier (2) et deuxième (3) tronçons sont en position de repli,
- un profilé de protection (21) s'étend depuis le profilé de jonction (22) et à l'intérieur du deuxième profilé (300).

11. - Structure de soutien pour coffrage de dalle ou analogue, comportant :
- au moins une poutrelle primaire de soutien (1) selon l'une quelconque des revendications 1 à 10,
- au moins une poutrelle secondaire de soutien (6) ayant une structure de raccordement (5) destinée à être reçue en appui vertical dans les goulottes latérales de réception (2a, 2b, 3a, 3b) du premier tronçon (2) ou du deuxième tronçon (3), et ayant une surface supérieure portante (60) destinée à soutenir une charge,
**caractérisée en ce que** la structure de raccordement (5) et les goulottes latérales de réception (2a, 2b, 3a, 3b) des premier (2) et deuxième (3) tronçons sont conformées de façon que, lorsque la structure de raccordement (5) est située simultanément en correspondance d'une goulotte latérale de réception (2a, 2b) du premier tronçon (2) et d'une goulotte latérale de réception (3a, 3b) du deuxième tronçon (3), la structure de raccordement (5) vient simultanément en appui vertical sur la goulotte latérale de réception (2a, 2b) du premier tronçon (2) et sur la goulotte latérale de réception (3a, 3b) du deuxième tronçon (3).

12. - Structure de soutien selon la revendication 11, **caractérisée en ce que** :
- chaque goulotte latérale de réception (2a, 2b) du premier tronçon (2) comporte une aile latérale de recouvrement (24a, 24b) venant recouvrir transversalement au moins partiellement la bordure latérale (33a, 33b) des goulottes latérales de réception (3a, 3b) du deuxième tronçon (3),
- lorsque la structure de raccordement (5) est située simultanément en correspondance d'une goulotte latérale de réception (2a, 2b) du premier tronçon (2) et d'une goulotte latérale de réception (3a, 3b) du deuxième tronçon (3), la structure de raccordement (5) vient simultanément en appui vertical sur l'aile latérale (30a, 30b) de goulotte latérale de réception (3a, 3b) du deuxième tronçon (3) et sur l'aile latérale de recouvrement (24a, 24b) de la goulotte latérale de réception (2a, 2b) du premier tronçon (2).

## Patentansprüche

1. - Primärträger (1) zur Abstützung einer Schalungsplatte o. dgl. mit einer tragenden Oberseite (100) für die Aufnahme einer Last, der sich in einer ersten Längsrichtung (I-I) erstreckt und einen ersten Abschnitt (2) sowie einen zweiten Abschnitt (3) umfasst, die sich in einer zweiten Längsrichtung (II-II) respektive einer dritten Längsrichtung (III-III) erstrecken und über Geitschienenmittel (4) in der ersten Längsrichtung (I-I) zueinander verschiebbar angeordnet sind zwischen einer eingezogenen Stellung, in der die Überdeckung eines Abschnittes (2, 3) durch den anderen am größten ist, und wenigstens einer ausgefahrenen Stellung, in der die Überdeckung eines Abschnittes (2, 3) durch den anderen kleiner als in der eingezogenen Stellung ist, wobei :
- an jeder Seite des ersten Abschnitts (2) und des zweiten Abschnitts (3) entsprechende seitliche Aufnahmerinnen (2a, 2b, 3a, 3b) für Sekundärträger (6) vorgesehen sind, und
- jede Aufnahmerinne (2a, 2b, 3a, 3b) umfasst :
• einen seitlichen Schenkel (20a, 20b, 30a, 30b) zur Aufnahme mit vertikaler Abstützung der Anschlussstruktur (5) eines Sekundärträgers (6),
• eine Seitenleiste (23a, 23b, 33a, 33b), die so ausgebildet ist, dass sie jede Axialbewegung der Anschlussstruktur (5) des Sekundärträgers (6) von der ersten Längsrichtung (I-I) weg verhindert, und die sich in Richtung zur tragenden Oberseite (100) von dem seitlichen Schenkel (20a, 20b, 30a, 30b) weg erstreckt,
**dadurch gekennzeichnet, dass** :
- der erste Abschnitt (2) und der zweite Abschnitt (3) durch die Gleitschienenmittel (4) relativ zueinander ständig kollinear zur ersten Längsrichtung (I-I) angeordnet und gehalten werden,
- die entsprechenden seitlichen Aufnahmerinnen (2a, 2b, 3a, 3b) des ersten Abschnitts (2) und des zweiten Abschnitts (3) ineinander gleitend gelagert sind und in der ersten Längsrichtung (I-I) eine permanente Überdeckung (r) relativ zueinander haben, unabhängig von der Relativposition des ersten Abschnitts (2) zum zweiten Abschnitt (3) bei ihrer Verschiebung zwischen der eingezogenen Stellung und der wenigstens einen ausgefahrenen Stellung.

2. - Primärträger (1) nach Anspruch 1, **dadurch gekennzeichnet, dass** die seitlichen Schenkel (20a, 20b) der seitlichen Aufnahmerinnen (2a, 2b) des ersten Abschnitts (2) zu den seitlichen Schenkeln (30a, 30b) der entsprechenden Aufnahmerinnen (3a, 3b) des zweiten Abschnitts (3) einen Abstand (d) zwischen etwa 4 mm und etwa 10 mm haben.

3. - Primärträger (1) nach Anspruch 1 oder 2, **dadurch gekennzeichnet, dass** Anschlagmittel (7) die Verschiebung des ersten Abschnitts (2) und des zweiten Abschnitts (3) voneinander weg begrenzen und eine maximal ausgefahrene Stellung festlegen.

4. - Primärträger (1) nach einem der Ansprüche 1 bis 3, **dadurch gekennzeichnet, dass** die Gleitschienenmittel (4) umfassen :
- wenigstens eine Längsrippe (16a, 16b) auf dem ersten Abschnitt (2) oder dem zweiten Abschnitt (3),
- wenigstens eine Längsrille (17a, 17b) auf dem anderen der beiden Abschnitte (2) oder (3), die so ausgebildet ist, dass sie die wenigstens eine Längsrippe (16a, 16b) zur Verschiebung in der ersten Längsrichtung (I-I) aufnimmt.

5. - Primärträger (1) nach Anspruch 4, **dadurch gekennzeichnet, dass** die Längsrippe (16a, 16b) und die Längsrille (17a, 17b) so ausgebildet sind, dass die Längsrille (17a, 17b) die Längsrippe (16a, 16b) formschlüssig so aufnimmt, dass ein Herausfallen der Längsrippe (16a, 16b) aus der Längsrille (17a, 17b) bei einer Ausfahrbewegung in einer zur ersten Längsrichtung (I-I) quer verlaufenden Richtung verhindert wird.

6. - Primärträger (1) nach Anspruch 5, **dadurch gekennzeichnet, dass** :
- die Längsrippe (16a, 16b) im Querschnitt eine Außenkontur hat, die sich über einen Winkel von mehr als 180° erstreckt,
- die Längsrille (17a, 17b) einen solchen Querschnitt hat, dass sie die Längsrippe (16a, 16b) über eine innere Kontur mit einer Überdeckung (R) aufnimmt, die sich über einen Winkel von mehr als 180° erstreckt.

7. - Primärträger (1) nach einem der Ansprüche 1 bis 6, **dadurch gekennzeichnet, dass** :
- der erste Abschnitt (2) und der zweite Abschnitt (3) jeweils ein Querschnittsegment (U2, U3) in Form eines im wesentlichen kopfstehenden U mit zwei Schenkeln (U20, U21, U30, U31) haben, die durch eine Basis miteinander verbunden sind und die sich einander überdecken,
- die Gleitschienenmittel (4) zwischen den beiden Segmenten (U2, U3) in Höhe der Basis (U22, U23) des kopfstehenden U angeordnet sind.

8. - Primärträger (1) nach einem der Ansprüche 1 bis 7, **dadurch gekennzeichnet, dass** Verriegelungsmittel (14) vorgesehen sind, um den ersten und den zweiten Abschnitt (2, 3) in der ersten Längsrichtung (I-I) relativ zueinander zu blockieren.

9. - Primärträger (1) nach einem der Ansprüche 1 bis 8, **dadurch gekennzeichnet, dass** :
- der erste Abschnitt (2) und der zweite Abschnitt (3) ein erstes Profil (200) bzw. ein zweites Profil (300) haben, die teilweise ineinander in der ersten Längsrichtung (I-I) gleitend eingreifen,
- das erste Profil (200) und das zweite Profil (300) jeweils ein freies Ende (18, 19) mit einem Anschlusskopf (20) für die Wirkverbindung mit einem Abstützstempel haben.

10. - Primärträger (1) nach Anspruch 9, **dadurch gekennzeichnet, dass** :
- der erste Abschnitt (2) an seinem freien Ende (18) ein Verbindungsprofil (22) hat, das den Anschlusskopf (20) trägt,
- das Verbindungsprofil (22) einen Querschnitt hat, der identisch wie der Querschnitt des zweiten Profils (300) ausgebildet und so angeordnet ist, dass es das zweite Profil (300) unterbrechungsfrei fortsetzt, wenn sich der erste Abschnitt (2) und der zweite Abschnitt (3) in der eingezogenen Stellung befinden,
- ein Schutzprofil (21) vorgesehen ist, das sich von dem Verbindungsprofil (22) und in das zweite Profil (300) hinein erstreckt.

11. - Abstützstruktur für Schalungsplatten o. dgl., umfassend :
- wenigstens einen Primärträger (1) nach einem der Ansprüche 1 bis 10,
- wenigstens einen Sekundärträger (6) mit einer Anschlussstruktur (5), die so ausgebildet ist, dass sie mit vertikaler Abstützung in den Aufnahmerinnen (2a, 2b, 3a, 3b) des ersten Abschnittes (2) oder des zweiten Abschnittes (3) aufgenommen wird und eine tragende Oberseite (60) zur Abstützung einer Last aufweist,
**dadurch gekennzeichnet, dass** die Anschlussstruktur (5) und die seitlichen Aufnahmerinnen (2a, 2b, 3a, 3b) des ersten Abschnitts (2) und des zweiten Abschnitts (3) so ausgebildet sind, dass sich die Anschlussstruktur (5), wenn sie gleichzeitig im Bereich einer seitlichen Aufnahmerinne (2a, 2b) des ersten Abschnitts (2) und einer Aufnahmerinne (3a, 3b) des zweiten Abschnittes (3) liegt, gleichzeitig vertikal an der seitlichen Aufnahmerinne (2a, 2b) des ersten Abschnitts (2) und der seitlichen Aufnahmerinne (3a, 3b) des zweiten Abschnitts (3) abstützt.

12. - Abstützstruktur nach Anspruch 11, **dadurch gekennzeichnet, dass** :
- jede seitliche Aufnahmerinne (2a, 2b) des ersten Abschnitts (2) einen seitlichen Überdeckungsschenkel (24a, 24b) hat, der in Querrichtung wenigstens teilweise die Seitenleiste (33a, 33b) der seitlichen Aufnahmerinnen (3a, 3b) des zweiten Abschnitts (3) überdeckt,
- sich die Anschlussstruktur (5), wenn sie sich gleichzeitig an der seitlichen Aufnahmerinne (2a, 2b) des ersten Abschnitts (2) und der seitlichen Aufnahmerinne (3a, 3b) des zweiten Abschnitts (3) befindet, gleichzeitig vertikal an dem seitlichen Schenkel (30a, 30b) der zweiten Aufnahmerinne (3a, 3b) des zweiten Abschnitts (3) und dem seitlichen Überdeckungsschenkel (24a, 24b) der seitlichen Aufnahmerinne (2a, 2b) des ersten Abschnitts (2) abstützt.

## Claims

1. Primary support beam (1) for slab formwork or the like, having a load-bearing upper surface (100) designed to bear a load, extending in a first longitudinal direction (I-I), comprising a first segment (2) and a second segment (3) extending respectively in second (II-II) and third (III-III) longitudinal directions, said first (2) and second (3) segments being arranged so as to slide with respect to one another in the first longitudinal direction (I-I) by rail means (4) such that they can be displaced between a retracted position in which one segment (2, 3) is more overlapped by the other, and at least one extended position in which one segment (2, 3) is less overlapped by the other than in the retracted position, in which:
- on each side on the first (2) and second (3) segments, there are provided respective lateral receiving channels (2a, 2b, 3a, 3b) for receiving a secondary support beam (6),
- each lateral receiving channel (2a, 2b, 3a, 3b) comprises:
• a lateral flange (20a, 20b, 30a, 30b) designed to receive, bearing vertically, the connecting structure (5) of a secondary support beam (6),
• a lateral rim (23a, 23b, 33a, 33b) shaped so as to oppose any axial displacement outside the first longitudinal direction (I-I) of the connecting structure (5) of the secondary support beam (6), extending from and away from the lateral flange (20a, 20b, 30a, 30b) towards the load-bearing upper surface (100),
**characterized in that**:
- said first (2) and second (3) segments are arranged and held so as to always be co-linear with respect to one another in the first longitudinal direction (I-I) by the rail means (4),
- the respective lateral receiving channels (2a, 2b, 3a, 3b) of the first (2) and second (3) sections slide one inside the other and have a permanent overlap (r) with respect to one another in the first longitudinal direction (I-I) whatever the relative positions of the first (2) and second (3) segments with respect to one another, sliding between the retracted position and said at least one extended position.

2. Primary support beam (1) according to claim 1, **characterized in that**:
- the lateral flanges (20a, 20b) of the lateral receiving channels (2a, 2b) of the first segment (2) are remote from the respective lateral flanges (30a, 30b) of the lateral receiving channels (3a, 3b) of the second segment (3) by a distance (d) of between approximately 4 mm and approximately 10 mm.

3. Primary support beam (1) according to either of claims 1 and 2, **characterized in that** stop means (7) limit the travel of the first (2) and second (3) segments with regard to one another and define a maximum extension position.

4. Primary support beam (1) according to any one of claims 1 to 3, **characterized in that** the rail means (4) comprise:
- on one of the first (2) or second (3) segments, at least one longitudinal rib (16a, 16b),
- on the other of the first (2) or second (3) segments, at least one longitudinal groove (17a, 17b) that is shaped so as to receive said at least one longitudinal rib (16a, 16b) such that it can slide in the first longitudinal direction (I-I).

5. Primary support beam (1) according to claim 4, **characterized in that** the longitudinal rib (16a, 16b) and the longitudinal groove (17a, 17b) are shaped such that the longitudinal groove (17a, 17b) receives the longitudinal rib (16a, 16b) in a retentive manner such that it prevents the longitudinal rib (16a, 16b) from being extracted from the longitudinal groove (17a, 17b) in the event of an extraction movement exerted in a direction transverse to the first longitudinal direction (I-I).

6. Primary support beam (1) according to claim 5, **characterized in that**:
- the longitudinal rib (16a, 16b) comprises a cross section having an outer contour that extends over more than 180° in terms of angle,
- the longitudinal groove (17a, 17b) comprises a cross section formed so as to receive the longitudinal rib (16a, 16b) in an inner contour with an overlap (R) that extends over more than 180° in terms of angle.

7. Primary support beam (1) according to any one of claims 1 to 6, **characterized in that**:
- the first (2) and second (3) segments each have a portion (U2, U3) of cross section essentially in the shape of an inverted U, with two branches (U20, U21, U30, U31) connected by a base, said portions being arranged so as to overlap one another,
- the rail means (4) are arranged between the two portions (U2, U3) of cross section essentially in the shape of an inverted U, at the base (U22, U32) of the U.

8. Primary support beam (1) according to any one of claims 1 to 7, **characterized in that** locking means (14) make it possible to immobilize the first (2) and second (3) segments with respect to one another in the first longitudinal direction (I-I).

9. Primary support beam (1) according to any one of claims 1 to 8, **characterized in that**:
- the first (2) and second (3) segments respectively comprise a first profile (200) and a second profile (300) that are partially fitted one inside the other so as to slide in the first longitudinal direction (I-I),
- the first (200) and second (300) profiles each have a free end (18, 19) comprising a catching snout (20) designed to engage with a support stay.

10. Primary support beam (1) according to claim 9, **characterized in that**:
- the first segment (2) comprises, at its free end (18), a joining profile (22) bearing the catching snout (20),
- the joining profile (22) comprises a cross section that is identical to the cross section of the second profile (300), and is arranged so as to continuously extend the second profile (300) when the first (2) and second (3) segments are in the retracted position,
- a protection profile (21) extends from the joining profile (22) and inside the second profile (300).

11. Support structure for slab formwork or the like, comprising:
- at least one primary support beam (1) according to any one of claims 1 to 10,
- at least one secondary support beam (6) having a connecting structure (5) designed to be received bearing vertically in the lateral receiving channels (2a, 2b, 3a, 3b) of the first segment (2) or of the second segment (3), and having a load-bearing upper surface (60) designed to bear a load,
**characterized in that** the connecting structure (5) and the lateral receiving channels (2a, 2b, 3a, 3b) of the first (2) and second (3) segments are formed such that, when the connecting structure (5) is located simultaneously aligned with a lateral receiving channel (2a, 2b) of the first segment (2) and with a lateral receiving channel (3a, 3b) of the second segment (3), the connecting structure (5) simultaneously bears vertically on the lateral receiving channel (2a, 2b) of the first segment (2) and on the lateral receiving channel (3a, 3b) of the second segment (3).

12. Support structure according to claim 11, **characterized in that**:
- each lateral receiving channel (2a, 2b) of the first segment (2) comprises a lateral overlap flange (24a, 24b) that transversely covers, at least in part, the lateral rim (33a, 33b) of the lateral receiving channels (3a, 3b) of the second segment (3),
- when the connecting structure (5) is located simultaneously aligned with a lateral receiving channel (2a, 2b) of the first segment (2) and with a lateral receiving channel (3a, 3b) of the second segment (3), the connecting structure (5) simultaneously bears vertically on the lateral flange (30a, 30b) of the lateral receiving channel (3a, 3b) of the second segment (3) and on the lateral overlap flange (24a, 24b) of the lateral receiving channel (2a, 2b) of the first segment (2).
